# EUROPÄISCHE PATENTSCHRIFT

(11) **EP 3 094 781 B1**
(45) Veröffentlichungstag und Bekanntmachung des Hinweises auf die Patenterteilung: **21.02.2018**
(21) Anmeldenummer: 14830381.1
(22) Anmeldetag: 29.12.2014
(51) Int. Cl.: E01B 27/10

(54) **FAHRZEUGKOMBINATION ZUR REINIGUNG VON SCHOTTER EINES GLEISES**
VEHICLE COMBINATION FOR CLEANING BALLAST ON A TRACK
COMBINAISON DE VÉHICULES POUR NETTOYER DU BALLAST D'UNE VOIE FERRÉE

(30) Priorität: 15.01.2014 AT 0252014
(43) Veröffentlichungstag der Anmeldung: 23.11.2016
(73) Patentinhaber: Plasser & Theurer Export von Bahnbaumaschinen Gesellschaft m.b.H., 1010 Wien (AT)
(72) Erfinder: BRUNNINGER, Manfred, A-4203 Altenberg (AT)
(86) Internationale Anmeldenummer: PCT/EP2014/003472
(87) Internationale Veröffentlichungsnummer: WO 2015/106793

(56) Entgegenhaltungen:
- EP-A1- 0 408 837
- GB-A- 970 010

## Beschreibung

Die Erfindung betrifft eine Fahrzeugkombination zur Reinigung von Schotter eines Gleises, bestehend aus einem bezüglich einer Arbeitsrichtung vorderen ersten Schotteraufnahmefahrzeug, das mit zwei in einer Gleisquerrichtung einander gegenüberliegenden Flankenräumketten zur Aufnahme des in einem an Schwellenenden anschließenden Gleisbettungsbereich gelegenen Schotters ausgestattet ist, und weiter bestehend aus einem nachfolgenden zweiten Schotteraufnahmefahrzeug, das eine um das Gleis herumführbare Endlosräumkette zur Aufnahme des unterhalb des Gleises gelegenen Schotters aufweist, und aus Siebanlagen zur Schotterreinigung.

Eine derartige Maschine ist durch EP 0 408 837 bekannt. Durch die Kombination von vorgeordneten Flankenräumketten mit einer Endlosräumkette kann eine besonders hohe Reinigungsleistung erzielt werden. Eine weitere gattungsgemäße Fahrzeugkombination ist durch GB 970 010 bekannt.

Die Aufgabe der vorliegenden Erfindung liegt nun in der Schaffung einer Fahrzeugkombination der eingangs genannten Art, mit der eine vielseitigere Auslastung der Maschine möglich ist.

Diese Aufgabe wird erfindungsgemäß mit einer Fahrzeugkombination der gattungsgemäßen Art durch die im Kennzeichen des Hauptanspruches angeführten Merkmale gelöst.

Durch diese spezielle Merkmalskombination besteht nun die vorteilhafte Möglichkeit, eine spezielle Hochleistungsmaschine im Bedarfsfall in zwei jeweils uneingeschränkt einsetzbare Reinigungsmaschinen zu teilen. Für diese Umwandlung in zwei getrennt einsetzbare Maschinen sind im Wesentlichen lediglich geringfügig geänderte Zusammenstellungen der einzelnen Fahrzeuge erforderlich. Diese Neuzusammenstellung ist besonders dann vorteilhaft, wenn im zu reinigenden Gleisabschnitt eine größere Anzahl von Weichen vorhanden ist. In diesem Fall wäre der Einsatz der Flankenräumketten nicht möglich und die sehr lange Kombinationsmaschine eher hinderlich.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen: Fig. 1 eine aus Platzgründen in drei Teilen dargestellte Seitenansicht einer erfindungsgemäßen Fahrzeugkombination, und Fig. 2 und 3 jeweils eine aus dieser zusammenstellbare Teil-Kombination bzw. Arbeitseinheit.

Eine in Fig. 1 ersichtliche Fahrzeugkombination 1 zur Reinigung von Schotter eines Gleises 2 ist auf diesem in einer Arbeitsrichtung 3 verfahrbar und setzt sich im Wesentlichen aus einem - bezüglich der genannten Richtung vorderen - ersten Schotteraufnahmefahrzeug 4, einem nachfolgenden zweiten Schotteraufnahmefahrzeug 5 sowie zwei Siebfahrzeugen 6 und 7 zusammen. In die Fahrzeugkombination 1 sind zudem Antriebseinheiten 8 mit Energiequellen 9 und Hydraulikanlagen 10 eingegliedert.

Das erste Schotteraufnahmefahrzeug 4 ist mit zwei Flankenräumketten 11 ausgestattet, die in einer Gleisquerrichtung einander gegenüberliegend an den beiden Längsseiten des Fahrzeugs 4 angeordnet sind. Diese Flankenräumketten 11 dienen zur Aufnahme jenes Schotters, der sich in einem an Schwellenenden 12 von Schwellen 13 des Gleises 2 anschließenden Gleisbettungsbereich befindet. Das zweite Schotteraufnahmefahrzeug 5 weist eine im Arbeitseinsatz um das Gleis 2 herumführbare Endlosräumkette 14 auf, die zur Aufnahme des unterhalb des Gleises 2 gelegenen Schotters ausgebildet ist.

Die beiden Siebfahrzeuge 6, 7 sind dem ersten Schotteraufnahmefahrzeug 4 in Arbeitsrichtung 3 vorgeordnet und - bezüglich einer Maschinenlängsrichtung 15 - hintereinander angeordnet sowie voneinander trennbar ausgebildet und weisen je eine Siebanlage 16 bzw. 17 zur Schotterreinigung auf. Eine erste Förderbandstraße 18 ist zur Beschickung der beiden Siebfahrzeuge 6, 7 mit dem von den beiden Schotteraufnahmefahrzeugen 4 und 5 aufgenommenen Schotter vorgesehen. Eine zweite Förderbandstraße 19 zum Transport von gereinigtem Schotter zu Abwurfeinrichtungen 20 ist den beiden Schotteraufnahmefahrzeugen 4 und 5 zugeordnet, die durch eine lösbare Kupplungseinrichtung 21 miteinander verbunden sind. Die Abwurfeinrichtungen 20 zum Abwurf des gereinigten Schotters sind in Arbeitsrichtung 3 hinter der Endlosräumkette 14 des zweiten Schotteraufnahmefahrzeugs 5 angeordnet. Zusätzlich kann via am hinteren Ende der Fahrzeugkombination 1 angekuppelte Silowagen 27 neuer Schotter eingebracht werden.

Wie bereits erwähnt, kann die Fahrzeugkombination 1 bei Bedarf in zwei unabhängig voneinander einsetzbare, separate Arbeitseinheiten 22, 23 geteilt werden, die in den Fig. 2 bzw. 3 dargestellt sind. Fig. 2 zeigt eine Einheit 22, die aus einer Kombination des zweiten Schotteraufnahmefahrzeugs 5 mit dem in Arbeitsrichtung 3 vorderen Siebfahrzeug 7 samt Antriebseinheit 8 besteht. Die derart gebildete Reinigungsmaschine 24 ist speziell zum Einsatz in Gleisen 2 mit Weichen geeignet und durch die mit einem Doppelsieb ausgestattete Siebanlage 17 besonders leistungsfähig. Diese Leistungsfähigkeit wird noch gesteigert durch die Tatsache, dass die - in Weichenabschnitten nicht einsetzbaren - Flankenräumketten 11 des ersten Schotteraufnahmefahrzeugs 4 hier nicht präsent sind und so kein den Arbeitsfortschritt bremsendes Hindernis darstellen können.

Wie in Fig. 3 ersichtlich, bildet besagtes erstes Schotteraufnahmefahrzeug 4 zusammen mit dem anderen Siebfahrzeug 6 eine zweite Arbeitseinheit 23, die nun als Reinigungsmaschine 25 unabhängig von der Einheit 22 speziell zum Reinigen von Gleisbettflanken eingesetzt werden kann. In diesem Fall wird ein Schotterabwurfwagen 26 angekuppelt, der nun die Aufgabe der Abwurfeinrichtung 20 übernimmt.

## Patentansprüche

1. Fahrzeugkombination zur Reinigung von Schotter eines Gleises, bestehend aus einem bezüglich einer Arbeitsrichtung (3) vorderen ersten Schotteraufnahmefahrzeug (4), das mit zwei in einer Gleisquerrichtung einander gegenüberliegenden Flankenräumketten (11) zur Aufnahme des in einem an Schwellenenden (12) anschließenden Gleisbettungsbereich gelegenen Schotters ausgestattet ist, und weiter bestehend aus einem nachfolgenden zweiten Schotteraufnahmefahrzeug (5), das eine um das Gleis (2) herumführbare Endlosräumkette (14) zur Aufnahme des unterhalb des Gleises (2) gelegenen Schotters aufweist, und aus Siebanlagen (17) zur Schotterreinigung,
**gekennzeichnet durch folgende Merkmale:**
a) dem ersten Schotteraufnahmefahrzeug (4) sind zwei - bezüglich einer Maschinenlängsrichtung (15) - hintereinander angeordnete, voneinander trennbare, je eine Siebanlage (16,17) aufweisende Siebfahrzeuge (6, 7) vorgeordnet,
b) beide Siebfahrzeuge (6, 7) sind durch eine erste Förderbandstraße (18) mit von beiden Schotteraufnahmefahrzeugen (4, 5) aufgenommenem Schotter beschickbar,
c) beiden durch eine lösbare Kupplungseinrichtung (21) miteinander verbundenen Schotteraufnahmefahrzeugen (4, 5) ist eine zweite Förderbandstraße (19) zum Transport von gereinigtem Schotter zu Abwurfeinrichtungen (20) zugeordnet.

2. Fahrzeugkombination nach Anspruch 1, **dadurch gekennzeichnet, dass** die Abwurfeinrichtungen (20) zum Abwurf des gereinigten Schotters in Arbeitsrichtung (3) hinter der Endlosräumkette (14) des zweiten Schotteraufnahmefahrzeug (5) angeordnet sind.

## Claims

1. A vehicle combination for cleaning ballast of a track, consisting of a front, first ballast pick-up vehicle (4) - with regard to a working direction (3) - which is equipped with two shoulder clearing chains (11), disposed opposite one another in a transverse direction of the track, for picking up the ballast located in a track bed region adjoining sleeper ends (12), and further consisting of a following, second ballast pick-up vehicle (5) having an endless chain, guidable around the track (2), for picking up the ballast located underneath the track (2), and of screening installations (17) for ballast cleaning, **characterized by the following features:**
a) the first ballast pick-up vehicle (4) is preceded by two screening vehicles (6, 7) which are arranged one following the other with regard to a longitudinal direction (15) of the machine and are separable from one another, each having a screening installation (16, 17),
b) both screening vehicles (6, 7) can be charged via a first conveyor belt road (18) with ballast picked up by both ballast pick-up vehicles (4, 5),
c) associated with both ballast pick-up vehicles (4, 5), which are connected to one another by a releasable coupling device (21), is a second conveyor belt road (19) for transporting cleaned ballast to discharge devices (20).

2. A vehicle combination according to claim 1, **characterized in that** the discharge devices (20) for discharging the cleaned ballast are arranged rearward, in the working direction (3), of the endless clearing chain (14) of the second ballast pick-up vehicle (5).

## Revendications

1. Combinaison de véhicules pour le nettoyage de ballast d'une voie ferrée, constituée d'un premier véhicule de réception de ballast (4) avant par rapport à un sens de travail (3) qui est équipé de deux chaînes de déblaiement latérales (11) opposées l'une à l'autre dans une direction transversale de voie pour la réception du ballast situé dans une région de lit de voie adjacente à des extrémités de traverse (12), et constituée en outre d'un second véhicule de réception de ballast subséquent (5) qui présente une chaîne de déblaiement sans fin (14) pouvant être guidée autour de la voie ferrée (2) pour la réception du ballast situé en dessous de la voie ferrée (2), et d'installations de tamis (17) pour le nettoyage de ballast,
**caractérisée par les caractéristiques suivantes :**
a) deux véhicules de tamis (6, 7) disposés l'un derrière l'autre par rapport à une direction longitudinale de machine (15), pouvant être séparés l'un de l'autre, présentant chacun une installation de tamis (16, 17) sont disposés en amont du premier véhicule de réception de ballast (4),
b) les deux véhicules de tamis (6, 7) peuvent être chargés de ballast reçu par les deux véhicules de réception de ballast (4, 5) par une première ligne de bande transporteuse (18),
c) une seconde ligne de bande transporteuse (19) pour le transport de ballast nettoyé vers des dispositifs de déversement (20) est associée aux deux véhicules de réception de ballast (4, 5) reliés l'un à l'autre par un dispositif d'accouplement amovible (21).

2. Combinaison de véhicules selon la revendication 1, **caractérisée en ce que** les dispositifs de déversement (20) pour le déversement du ballast nettoyé sont disposés derrière la chaîne de déblaiement sans fin (14) du second véhicule de réception de ballast (5) dans le sens de travail (3).
